# EUROPÄISCHE PATENTSCHRIFT

(11) **EP 2 494 270 B1**
(45) Veröffentlichungstag und Bekanntmachung des Hinweises auf die Patenterteilung: **24.04.2019**
(21) Anmeldenummer: 10771039.4
(22) Anmeldetag: 23.09.2010
(51) Int. Cl.: F21V 29/00, F21K 99/00

(54) **LED-LAMPE MIT KÜHLKÖRPER**
LED LAMP HAVING A COOLING BODY
LAMPE À LED COMPORTANT UN CORPS DE REFROIDISSEMENT

(30) Priorität: 30.10.2009 DE 102009051334
(43) Veröffentlichungstag der Anmeldung: 05.09.2012
(73) Patentinhaber: Tridonic Jennersdorf GmbH, 8380 Jennersdorf (AT)
(72) Erfinder: BAKK, Istvan, H-2045 Törökbalint (HU)
(74) Vertreter: Rupp, Christian
(86) Internationale Anmeldenummer: PCT/EP2010/064046
(87) Internationale Veröffentlichungsnummer: WO 2011/051058

(56) Entgegenhaltungen:
- WO-A1-2009/084372
- US-A1- 2009 185 380
- US-B1- 6 511 209

## Beschreibung

Die Erfindung betrifft eine LED-Lampe (LED: Licht emittierende Diode), die ein Leuchtmittel mit wenigstens einer LED sowie einen Kühlkörper umfasst.

Beim Betrieb einer LED-Lampe entsteht grundsätzlich Wärme, und zwar durch die LED bzw. die LEDs selbst, aber auch durch Versorgungsschaltung ("Treiberschaltung") für die LED(s). Diese Wärme wird zumindest teilweise von den genannten Bauteilen an umgebende Bauteile oder an die umgebende Luft übertragen. Um eine möglichst hohe Effizienz der Lampe, Farbstabilität, ggf. bei weissen LEDs Farbtemperaturstabilität sowie eine möglichst lange Lebensdauer der LED(s) zu ermöglichen, ist es erwünscht, dass die Wärme effektiv und effizient von den genannten Bauteilen (Versorgungsschaltung, LED Chip) abtransportiert wird, so dass die Temperatur der LED nicht über ein gewisses Maß hinaus ansteigt.

Aus dem Stand der Technik WO 2006/118457 A1 ist ein Kühlkörper für eine LED-Lampe bekannt. Die Effektivität der Wärmeabfuhr ist bei diesem Kühlkörper begrenzt.

Ferner sind die folgenden Druckschriften bekannt:
- WO 2009/084372 A1, welche einen Strahler und eine Beleuchtungsvorrichtung offenbart; sowie
- US 2009/0185380 A1, welche eine LED-Lampe mit einer Wärmeabführkonfiguration offenbart.

Der Erfindung liegt die Aufgabe zugrunde, LED-Lampen mit verbesserten Kühlkörpern anzugeben.

Diese Aufgabe wird gemäß der Erfindung durch die in den unabhängigen Ansprüchen genannten Gegenständen gelöst. Die abhängigen Ansprüche bilden den zentralen Gedanken der Erfindung in besonders vorteilhafter Weise weiter.

Gemäß einem ersten Aspekt der Erfindung ist nach Anspruch 1 eine LED-Lampe vorgesehen, die ein Leuchtmittel mit wenigstens einer LED, eine Versorgungsschaltung, einen (damit in thermischen Kontakt stehenden) Kühlkörper und ein Treibergehäuse zur Aufnahme eines Treibers zum Betreiben der LED umfasst. Der Kühlkörper ist derart gestaltet, dass durch ihn mehrere Kanäle zum Abtransport von Luft, die durch einen Betrieb des Leuchtmittels erwärmt ist, gebildet sind. Die Kanäle sind ringförmig um eine Achse herum angeordnet. Die Länge zumindest eines Kanals ist dabei mindestens die Hälfte der kürzesten Diagonale oder Transversale in der Quererstreckung des entsprechenden einen Kanals. Das Treibergehäuse weist einen Oberflächenbereich auf, der eine innere Begrenzung wenigstens eines Teils der Kanäle bildet und der vorzugsweise flächig mit dem Kühlkörper (K1-K6) verbunden ist.

Erfindungsgemäß ist bei jedem Kanal der LED-Lampe die Länge mindestens die Hälfte der kürzesten Diagonale oder Transversale in der Quererstreckung des entsprechenden Kanals ist.

Ferner wird eine LED-Lampe offenbart, die ein Leuchtmittel mit wenigstens einer LED, eine Versorgungsschaltung sowie einen (damit in thermischen Kontakt stehenden) Kühlkörper umfasst. Der Kühlkörper ist derart gestaltet, dass durch ihn mehrere Kanäle zum Abtransport von Luft, die durch einen Betrieb des Leuchtmittels erwärmt ist, gebildet sind. Die Kanäle sind ringförmig um eine Achse herum angeordnet. Die Gesamtheit der Kanäle weist quer zu der Achse eine Quererstreckung und längs zu der Achse eine Längserstreckung auf, die mindestens so groß ist wie die halbe Quererstreckung.

Durch eine derartige Dimensionierung wird die Konvektionsströmung durch die Kanäle insbesondere aufgrund des sich besonders gut einstellenden Kamineffektes verbessert, so dass eine besonders effektive Wärmeabfuhr ermöglicht wird.

Der Kühlkörper ist gestaltet, dass die Kanäle eine erste Ringstruktur und eine zweite Ringstruktur bilden, wobei die zweite Ringstruktur mit Bezug auf die Achse die erste Ringstruktur umgibt. Hierdurch wird die Fläche sowohl des Kühlkörpers selbst als auch der mit Luft durchströmten Kanäle vergrößert und folglich die Wärmeabfuhr verbessert.

Gemäß einem weiteren Aspekt der Erfindung ist nach Anspruch 4 eine LED-Lampe vorgesehen, die ein Leuchtmittel mit wenigstens einer LED, eine Versorgungsschaltung, einen (damit in thermischen Kontakt stehenden) Kühlkörper und ein Treibergehäuse zur Aufnahme eines Treibers zum Betreiben der LED umfasst. Der Kühlkörper ist derart gestaltet, dass durch ihn mehrere Kanäle zum Abtransport von Luft, die durch einen Betrieb des Leuchtmittels erwärmt ist, gebildet sind. Die Kanäle sind ringförmig um eine Achse herum derart angeordnet, dass die Kanäle eine erste Ringstruktur und eine zweite Ringstruktur bilden, wobei die zweite Ringstruktur mit Bezug auf die Achse die erste Ringstruktur umgibt. Das Treibergehäuse weist einen Oberflächenbereich auf, der eine innere Begrenzung wenigstens eines Teils der Kanäle bildet und der vorzugsweise flächig mit dem Kühlkörper verbunden ist

Durch die sich umgebenden Ringstrukturen der Kanäle wird einerseits die zum Wärmeabtransport dienende Fläche vergrößert. Zudem steht andererseits auch ein größeres Volumen an zu durchströmender Luft in dem Kühlkörper zur Verfügung, so dass Wärme noch effektiver und effizienter abtransportiert werden kann. Somit wird insbesondere die Wärmeleitung verbessert, während die Größe des Kühlkörpers (im Vergleich zu einem Kühlkörper mit einer Ringstruktur) nur minimal zunimmt.

Vorteilhaft weist bei dem Kühlkörper jeder der Kanäle einen Querschnitt mit einem geschlossenen Umfang auf. Die Kanäle sollten möglichst nicht über ihre gesamte Länge hin einen geschlossenen Umfang aufweisen, wobei es dennoch auch möglich ist, dass sie über ihre gesamte Länge hin einen geschlossenen Umfang aufweisen. Auf diese Weise wird der Wärmeabtransport durch den entsprechenden Luftstrom bzw. Konvektionsstrom wegen des Kamineffektes, der sich aufgrund des geschlossenen Umfangs einstellt, noch verbessert.

Des Weiteren wird eine LED-Lampe offenbart, die ein Leuchtmittel mit wenigstens einer LED, ein Versorgungsschaltung sowie einen (damit in thermischen Kontakt stehenden) Kühlkörper umfasst. Der Kühlkörper ist derart gestaltet, dass durch ihn mehrere Kanäle zum Abtransport von Luft, die durch einen Betrieb des Leuchtmittels erwärmt ist, gebildet sind. Die Kanäle sind ringförmig um eine Achse herum derart angeordnet, dass die Kanäle eine erste Ringstruktur und eine zweite Ringstruktur bilden. Jeder der Kanäle der ersten Ringstruktur weist einen Querschnitt mit einem geschlossenen Umfang auf, und jeder der Kanäle der zweiten Ringstruktur ist mit Bezug auf die Achse in Umfangsrichtung lediglich durch Rippenwandteile voneinander getrennt, die sich zumindest im Wesentlichen in radialen Richtungen erstrecken.

Auf diese Weise kann zum einen der Vorteil des Kamineffektes mittels der geschlossenen Kanäle ausgenutzt werden, während gleichzeitig, bei geringem Gewicht des Kühlkörpers, über entsprechende Kühlrippen zusätzlich Wärme abtransportiert werden kann. Zudem können die Ringstrukturen, je nach Anordnung, für die jeweils andere als Luftleitteil dienen, indem die durch die erste

Ringstruktur strömende Luft gezielt in die zweite Ringstruktur geleitet wird, oder umgekehrt. Vorteilhafterweise überlappen sich die zweite Ringstruktur und die erste Ringstruktur in Längsrichtung der Achse wenigstens teilweise. Hierdurch dienen die in Luftströmungsrichtung vorgeschalteten Kanäle einerseits als Luftleitteile zur verbesserten Luftströmung, während gleichzeitig im überlappenden Bereich die Oberfläche zum erhöhten Wärmeabtransport vergrößert ist.

Erfindungsgemäß weist jeder der Kanäle einen rotationssymmetrischen, vorzugsweise zylindrischen, besonders vorzugsweise kreiszylindrischen Querschnitt auf. Hierdurch ist eine platzsparende Anordnung der Kanäle bei gleichzeitig ausreichender Kontaktfläche zum Wärmetransport gewährleistet. Zudem wird das durchströmen der Kanäle mit Luft ohne hindernde Verwirbelungen ermöglicht.

Die Achse ist vorzugsweise gleich der Rotationssymmetrie- bzw. Längsachse der LED Lampe.

Vorteilhaft weist die erste und/oder zweite Ringstruktur jeweils wenigstens zwei Ringstrukturen auf. Hierdurch wird der Wärmeabtransport aufgrund der größeren Oberfläche und somit des erhöhten Konvektionsstroms mit gleichzeitig unterstützendem, verstärkten Kamineffekt weiter verbessert, wodurch eine weitere Steigerung der Effektivität der Wärmeabfuhr ermöglicht ist.

Vorteilhaft weist jeder der Kanäle eine Längsachse auf, die sich in ihrer Ausrichtung an der Achse orientieren, wodurch die Luftkonvektion im Wege des Kamineffekts ungehindert vonstattengehen kann. Dabei sind die Längsachsen der einzelnen Kanäle jedoch vorteilhafter Weise nicht parallel zueinander. Dadurch kann eine Größenreduzierung sowie zusätzliche Designmerkmale, wie unterschiedliche Konturdarstellungen, erzielt werden.

Vorteilhaft sind die Kanäle mit Bezug auf die Achse in Umfangsrichtung lediglich durch Rippenwandteile voneinander getrennt, die sich zumindest im Wesentlichen in radialen Richtungen erstrecken. Auf diese Weise findet ein Wärmeabtransport bei gleichzeitig geringem Gewicht des Kühlkörpers statt.

Vorteilhaft weist der Kühlkörper ferner ein Umhüllungsteil auf, das derart angeordnet ist, dass es die Kanäle bzw. wenigstens eine Ringstruktur mit Bezug auf die Achse von außen umgibt, wobei das Umhüllungsteil eine zylindrische oder konische Außenfläche aufweist, die vorzugsweise rotationssymmetrisch zu der Achse gestaltet ist. Hierdurch wird der Wärmeabtransport gesteigert, das Erscheinungsbild des Kühlkörpers verbessert sowie die Luftleitung zum Wärmeabtransport in die Kanäle hinein erhöht. Besonders vorteilhaft umgibt hierzu das Umhüllungsteil die Gesamtheit der Kanäle bzw. wenigstens eine Ringstruktur in Längsrichtung der Achse vollständig oder nur teilweise, vorzugsweise mindestens zur Hälfte der Längserstreckung.

Vorteilhaft ist das Umhüllungsteil derart gestaltet ist, dass es - in Längsrichtung der Achse - die Gesamtheit der Kanäle bzw. wenigstens eine Ringstruktur in einer Richtung oder in beide Richtungen überragt. Hierdurch werden die Luftströmungen, die sich in den Kanälen ausbilden, vor Verlassen des Kühlkörpers wieder zusammengeführt bzw. erst nach Eintritt der Luft in das Innere des Kühlkörpers durch Aufspalten gebildet.

Vorteilhaft weist das Umhüllungsteil eine vorzugsweise kreiszylindrische oder konische Innenfläche auf, die unmittelbar an die radialen Endbereiche der Rippenwandteile angrenzend angeordnet ist, so dass durch das Umhüllungsteil eine äußere Begrenzung für zumindest einen Teil der Kanäle gebildet ist. Auf diese Weise wird ein geschlossener Querschnitt der Kanäle erreicht, um somit einen Kamineffekt sicher zu erzielen, um einen hohen Wärmeabtransport sicherzustellen.

Vorteilhaft ist der Kühlkörper einstückig ausgebildet. Hierdurch ist eine besonders effektive Wärmeleitung innerhalb des Kühlkörpers ermöglicht. Das Stück kann dabei aus Aluminium bestehen und beispielsweise als massiver Druckgusskörper ausgebildet sein. Besonders vorzugsweise besteht der Kühlkörper aus Kunststoff. Dies ist hinsichtlich der zulässigen Oberflächentemperatur von Vorteil, weil diese für den Kunststoff höher ist, als bei Aluminium. Dies ist dadurch begründet, dass das Schmerzempfinden bei beispielsweise einer Oberflächentemperatur von 70 Grad Celsius bei Kunststoff wesentlich geringer ist, als bei 70 Grad heißem Aluminium. Zwar eignet sich Kunststoff im Allgemeinen nicht für so hohe Temperaturen wie Aluminium, aber in dem hier betrachteten äußeren Bereich des Kühlkörpers kann mit entsprechend niedrigeren Temperaturen gerechnet werden. Außerdem lässt sich eine Außenfläche des Kühlkörpers im Allgemeinen in optischer bzw. ästhetischer Hinsicht leichter und besser gestalten als eine Außenfläche aus Aluminium.

Vorteilhaft sind insgesamt zwischen drei und dreißig, besonders bevorzugt zwischen sechs und fünfzehn, Kanäle gebildet, um einerseits eine große Oberfläche zum Wärmeabtransport zur Verfügung zu stellen, und andererseits die Kanäle entsprechend zu dimensionieren, um den Kamineffekt sicher zu bewirken. Dies wird vorzugsweise zudem dadurch erzielt, dass jeder der Kanäle einen Querschnitt mit einem Durchmesser von mindestens 4 mm, vorzugsweise mindestens 8 mm, insbesondere vorzugsweise von 5 bis 12 mm aufweist. Ferner, indem sich jeder der Kanäle vorzugsweise in Längsrichtung der Achse mindestens 10 mm erstreckt.

Vorteilhaft sind die erste Ringstruktur bezüglich der Längsrichtung der Achse zu der zweiten Ringstruktur versetzt angeordnet. Auf diese Weise dienen die in Strömungsrichtung hinten angeordneten Kanäle oder Rippen zudem als Luftleitteil für die nachfolgenden Kanäle, wodurch ein gezielt gerichteter, starker Luftstrom für sicheren und hohen Wärmeabtransport zur Verfügung gestellt wird.

Vorteilhaft weist die LED-Lampe weiterhin ein Treibergehäuse zur Aufnahme eines Treibers zum Betreiben der LED auf, wobei das Treibergehäuse einen Oberflächenbereich aufweist, der eine innere Begrenzung wenigstens eines Teils der Kanäle bildet. Dies ermöglicht einen besonders guten Abtransport von Wärme, die bei Betrieb der Lampe durch den Treiber entsteht.

Weiterhin vorteilhaft ist für einen besonders guten Wärmeübergang von dem Treiber zu dem Kühlkörper das Treibergehäuse flächig mit dem Kühlkörper verbunden.

Die LED-Lampe weist besonders vorteilhafterweise im Wesentlichen die Form einer herkömmlichen Glühbirne oder Halogenlampe auf. Hierzu weist sie vorzugsweise auf: einen Glühlampen- oder Halogenlampensockel zur mechanischen und elektrischen Verbindung mit einer entsprechenden konventionellen Fassung, und eine transparente Abdeckung, die einem Glaskolben der herkömmlichen Glühbirne bzw. Halogenlampe nachgebildet ist. Auf diese Weise kann die LED-Lampe überall anstelle einer herkömmlichen Glühbirne bzw. Halogenlampe eingesetzt werden, ohne technische Änderungen an den Leuchten vorzunehmen. Zudem bleibt, was häufig erwünscht ist, das äußere Erscheinungsbild dem einer herkömmlichen Lampe gleich.

Weitere Merkmale, Vorteile und Eigenschaften der Erfindung werden im Folgenden anhand von Ausführungsbeispielen und der Figuren der begleitenden Zeichnungen erläutert. Es zeigen:
- Fig. 1: eine Querschnittsskizze zu einem ersten Ausführungsbeispiel eines erfindungsgemäßen Kühlkörpers einer LED-Lampe mit Kanälen mit zylindrischem Querschnitt,
- Fig. 2A-C: Seitenansichten auf den in Fig. 1 gezeigten Kühlkörper,
- Fig. 3: eine Querschnittsskizze zu einem zweiten Ausführungsbeispiel eines erfindungsgemäßen Kühlkörpers einer LED-Lampe mit Kanälen mit zylindrischem Querschnitt und mit Umhüllungsteil,
- Fig. 4A-C: Seitenansichten auf den in Fig. 3 gezeigten Kühlkörper,
- Fig. 5: eine Querschnittsskizze zu einem dritten Ausführungsbeispiel eines nicht erfindungsgemäßen Kühlkörpers einer LED-Lampe mit Kanälen, die in Umfangsrichtung durch Rippenwandteile voneinander getrennt sind,
- Fig. 6A-C: Seitenansichten auf den in Fig. 5 gezeigten Kühlkörper,
- Fig. 7: eine Querschnittsskizze zu einem vierten Ausführungsbeispiel eines erfindungsgemäßen Kühlkörpers einer LED-Lampe mit mehreren Ringstrukturen von Kanälen mit zylindrischem Querschnitt,
- Fig. 8: eine Querschnittsskizze zu einem fünften Ausführungsbeispiel eines nicht erfindungsgemäßen Kühlkörpers einer LED-Lampe mit mehreren Ringstrukturen von Kanälen, die in Umfangsrichtung durch Rippenwandteile voneinander getrennt sind,
- Fig. 9A-F: Seitenansichten auf den in Fig. 8 gezeigten Kühlkörper, und
- Fig. 10: Seitenansicht einer erfindungsgemäßen LED-Lampe mit einem Kühlkörper gemäß einem sechsten Ausführungsbeispiel.

In Fig. 10 ist eine Seitenansicht einer erfindungsgemäßen LED-Lampe L skizziert. Die LED-Lampe L weist einen erfindungsgemäßen Kühlkörper K6 gemäß einem Ausführungsbeispiel auf. Im Folgenden werden insbesondere unterschiedliche Kühlkörper K1-K6 für LED-Lampen anhand verschiedener Ausführungsbeispiele beschrieben.

Die LED-Lampe L kann so ausgebildet sein, dass sie sich zum Ersatz einer herkömmlichen Glühbirne oder Halogenlampe eignet. Sie kann also nach ihrem äußeren Erscheinungsbild im Wesentlichen die Form einer herkömmlichen Glühbirne oder Halogenlampe aufweisen und/oder mit einem entsprechenden Gewinde 40, bzw. einem E27 oder E14 Gewinde, oder Stecker (nicht gezeigt) ausgestattet sein, das bzw. der zur mechanischen und elektrischen Verbindung mit einer entsprechenden konventionellen Fassung dient. Eine solche Lampe wird daher auch oft als "Retrofit LED-Lampe" bezeichnet.

Genauer gesagt wird ausgehend von dem Sockel oder Stecker eine Versorgungsschaltung ("Treiberschaltung") T mit Spannung versorgt, die ausgehend bspw. von einer zugeführten AC-Spannung (bspw. Netzspannung) oder DC-Spannung die LED(s) der Lampe in geeigneter Weise gestuert oder geregelt mit elektrischer Energie versorgt. Derartige Versorgungsschaltungen sind aus dem Stand der Technik gut bekannt und werden daher an dieser Stelle nicht im Detail erläutert. Allen Versorgungsschaltungen ist indessen gemein, dass sie mehr oder weniger Abwärme erzeugen.

Die Treiberschaltung T ist mechanisch und elektrisch geschützt in einem Treibergehäuse G angeordnet sein (vgl. bspw. Fig. 1).

Weiterhin kann die LED-Lampe L dementsprechend eine transparente Abdeckung 42 aufweisen, die einem Glaskolben der herkömmlichen Glühbirne bzw. Halogenlampe nachgebildet ist..

Als Lichtquelle weist die LED-Lampe ein Leuchtmittel auf, das wenigstens eine LED (nicht gezeigt) umfasst. Vorzugsweise emittiert die LED-Lampe weisses Licht.

Beim Betrieb der LED-Lampe L wird durch die LED und auch durch die Treiberschaltung T Wärme erzeugt. Diese Wärme muss möglichst effektiv abtransportiert werden, um einen sicheren und effektiven Betrieb der LED-Lampe L und eine möglichst lange Lebensdauer der LED zu ermöglichen. Hierzu dient ein thermisch mit den LEDs und der Versorgungsschaltung verbundener Kühlkörper K.

Figur 1 zeigt einen Kühlkörper K1 gemäß dem ersten Ausführungsbeispiel. Dieser ist durch mehrere Kanäle 1 gebildet, die ringförmig um eine Achse A angeordnet sind und somit vorzugsweise eine Ringstruktur R1 bilden. Besonders vorzugsweise entspricht die Achse A dabei der Rotationssymmetrieachse bzw. Längsachse LL der LED-Lampe L (vgl. Fig. 10).

In einer besonders bevorzugten Ausführungsform ist der Kühlkörper K1 ferner einstückig ausgebildet. Das Stück kann dabei aus Aluminium bestehen und beispielsweise als massiver Druckgusskörper ausgebildet sein. Besonders vorzugsweise besteht der Kühlkörper K1 aus Kunststoff. Dies ist hinsichtlich der zulässigen Oberflächentemperatur von Vorteil, weil diese für den Kunststoff höher ist, als bei Aluminium. Dies ist dadurch begründet, dass das Schmerzempfinden bei beispielsweise einer Oberflächentemperatur von 70 Grad Celsius bei Kunststoff wesentlich geringer ist, als bei 70 Grad heißem Aluminium. Zwar eignet sich Kunststoff im Allgemeinen nicht für so hohe Temperaturen wie Aluminium, aber insbesondere in dem äußeren Bereich des Kühlkörpers K1 kann mit entsprechend niedrigeren Temperaturen gerechnet werden. Außerdem lässt sich eine Außenfläche des Kühlkörpers K1 im Allgemeinen in optischer bzw. ästhetischer Hinsicht leichter und besser gestalten als eine Außenfläche aus Aluminium.

Die Kanäle 1 des Kühlkörpers K1 weisen einen Querschnitt mit einem geschlossenen Umfang auf. Dabei weist jeder der Kanäle 1 ferner vorzugsweise einen rotationssymmetrischen, vorzugsweise zylindrischen, besonders vorzugsweise einen kreiszylindrischen Querschnitt auf, um eine strömungstechnisch möglichst optimale Form mit möglichst wenig entstehenden Verwirbelungen zu erzielen. Hierdurch ist zudem eine platzsparende Anordnung der Kanäle 1 mit vergleichsweise geringem Gewicht und bei gleichzeitig ausreichender Kontaktfläche zum Wärmetransport gewährleistet. Allerdings ist die Erfindung nicht auf die oben beschriebenen Formen der Kanäle 1 beschränkt. Diese können auch jede andere Querschnittsform aufweisen, beispielsweise quadratisch, rechteckig, n-eckig (n = 1, 2, 3, ..., ∞), oval, und anderen auch nicht spiegel- oder rotationssymmetrischen Formen. Zusätzlich können die Kanäle unterschiedlich innerhalb einer Struktur geformt sein. Die Kanäle können also mehr als eine Querschnittsform aufweisen.

Die Kanäle haben weiterhin variierende Durchmesser in ihrer Gesamtlänge, d.h. entlang ihrer Längsachse. Beispielsweisesind die Kanäle oben breiter als am unteren Ende des Kühlkörpers.

Die Kanäle 1 dienen zum Abtransport von Luft mittels Konvektion, die durch einen Betrieb der LED-Lampe L, also insbesondere durch das Leuchtmittel bzw. die LED und/oder den Treiber T erwärmt ist. Die Kanäle 1 sind dementsprechend derart ausgebildet, dass sich bei Betrieb der LED-Lampe L durch die dabei entstehende Wärme eine Luftströmung durch die jeweiligen Kanäle 1 ausbilden kann. Daher sind die Kanäle 1 vorzugsweise derart ausgebildet, dass sie in diesem Sinne eine Kaminwirkung für diese Luftströmung hervorrufen können.

Dementsprechend weisen die Kanäle 1 einen Querschnitt mit geschlossenem Umfang auf und besitzen ferner eine vordere Öffnung 2 und eine rückwärtige Öffnung 3, so dass Luft in die Kanäle 1 ein- und ausströmen kann. In der Zeichnung der Figuren 2, 4, 6, 9, 10 ist in diesem Sinne "vorne" mit "unten" gleichgesetzt. Die Gesamtheit der Kanäle 1 weist quer zu der Achse A eine Quererstreckung auf und längs zu der Achse A eine Längserstreckung. Um einen besonders effektiven Konvektionsstrom und eine besonders effektive Kaminwirkung zu erzielen, ist dazu die Längserstreckung dabei mindestens so groß wie die halbe Quererstreckung. Durch eine derartige Dimensionierung wird die Strömung von Luft durch die Kanäle 1 insbesondere aufgrund des sich einstellenden Kamineffektes verbessert, so dass eine besonders effektive Wärmeabfuhr ermöglicht wird. Besonders vorteilhaft weist jeder der Kanäle 1 einen Querschnitt mit einem Durchmesser von mindestens 4 mm, besonders vorzugsweise zwischen 6 und 12 mm auf, um einen optimalen Kamineffekt zu erzielen. Vorzugsweise weist der Kühlkörper K1 zwischen 3 und 30 Kanälen 1 auf, um einerseits eine große Oberfläche aufgrund zahlreicher Kanäle 1 zum Wärmeabtransport zur Verfügung zu stellen, und andererseits die Kanäle 1 entsprechend oben genannter Angaben zu dimensionieren, um den Kamineffekt sicher zu bewirken. Allerdings ist die Erfindung nicht auf eine bestimmte Anzahl an Kanälen 1 begrenzt.

Innerhalb des Kühlkörpers K1 ist der Treiber T angeordnet. Beim gezeigten Ausführungsbeispiel weist das Treibergehäuse G einen Oberflächenbereich O auf, der eine weitgehend flächige innere Begrenzung der Ringstruktur R1 der Kanäle 1 bildet. Der Oberflächenbereich O kann dabei strömungstechnisch vorteilhaft zylindrisch, insbesondere kreiszylindrisch ausgebildet sein. Auf diese Weise grenzt ein Teil des Treibergehäuses G unmittelbar an die Kanäle 1, so dass ein direkter bzw. unmittelbarer Wärmeübergang von dem Treibergehäuse G zu den Kanälen 1 ermöglicht ist. Dabei ist der Treiber T bzw. dessen Gehäuse G vorzugsweise mittig zur Achse A angeordnet, um eine besonders effektive und gleichmäßige Wärmeabfuhr über die möglichst große Berührungsfläche zu erzielen. Daher sind auch die Kanäle 1 vorzugsweise derart ausgerichtet, dass deren Längsachse LK parallel zur Achse A orientiert ist, um somit möglichst kompakt um den Treiber T herum an der LED-Lampe L anliegen zu können und folglich einen möglichst großen Oberflächenkontakt zum Wärmeabtransport zu bilden. Zudem kann, wenn die Kanäle 1 alle derart ausgerichtet sind, auch die Luftkonvektion mit Hilfe des Kamineffektes ungehindert vonstattengehen.

Figur 2A bis 2C zeigen verschiedene Beispiele der Ausgestaltung der Ringstruktur R1 des Kühlkörpers K1. Der Kühlkörper K1 kann dabei eine zylindrische Form (Fig. 2A) oder aber auch eine sich zu einem Ende hin verjüngende Form in Längsrichtung der Achse gesehen aufweisen. Letztere bietet, neben einer optischen Annäherung an den Aufbau herkömmlicher Glühbirnen, den weiteren Vorteil, dass aufgrund der abgeschrägten Eintrittsöffnung mehr Luft in die Kanäle 1 eindringen kann, was, zusammen mit dem Kamineffekt, zu einem verbesserten Wärmeabtransport führt.

Figur 3 zeigt ein zweites Ausführungsbeispiel der erfindungsgemäßen LED-Lampe. Diese entspricht im Wesentlichen der LED-Lampe gemäß dem ersten Ausführungsbeispiel. Soweit nicht anders angegeben, gelten folglich die Ausführungen zum ersten Ausführungsbeispiel analog auch für das zweite Ausführungsbeispiel. Die Bezugszeichen sind entsprechend verwendet.

Der Kühlkörper K2 der LED-Lampe gemäß dem zweiten Ausführungsbeispiel weist, im Vergleich zu demjenigen gemäß dem ersten Ausführungsbeispiel, ferner ein Umhüllungsteil 10 auf. Dieses ist derart angeordnet, dass es die Kanäle 1 bzw. die Ringstruktur R1 der Kanäle 1 mit Bezug auf die Achse A von außen umgibt. Wie in den Figuren 4A bis 4C gezeigt, weist das Umhüllungsteil 10 dabei vorzugsweise eine zylindrische oder konische Außenfläche auf, die ferner vorzugsweise rotationssymmetrisch zu der Achse A gestaltet ist. Das Umhüllungsteil 10 kann die Gesamtheit der Kanäle 1 bzw. der Ringstruktur R1 in Längsrichtung der Achse A vollständig oder nur teilweise, vorzugsweise mindestens zur Hälfte der Längserstreckung umgeben. Durch die in Figur 3 gezeigten Berührungsstellen zwischen dem Umhüllungsteil 10 und den jeweiligen Kanälen 1 der Ringstruktur R1 findet der Wärmeabtransport somit auch über das Umhüllungsteil 10 in folglich gesteigerter Form statt. Ferner ist die wellige Außenstruktur der Ringstruktur R1, insbesondere bei Kanälen 1 mit kreisförmigem Querschnitt, abgedeckt und folglich das Erscheinungsbild des Kühlkörpers K2 verbessert werden.

Ferner kann das Umhüllungsteil 10 derart gestaltet sein, dass es - in Längsrichtung der Achse - die Gesamtheit der Kanäle 1 bzw. die Ringstruktur R1 in einer Richtung oder in beide Richtungen überragt. Hierdurch werden die Luftströmungen, die sich in den Kanälen 1 ausbilden, vor Verlassen des Kühlkörpers K2 wieder zusammengeführt bzw. erst nach Eintritt der Luft in das Innere des Kühlkörpers K2 durch Aufspalten gebildet, wodurch ein gleichmäßiger und sicherer Luftstrom gewährleistet wird. Zudem wird der Luftstrom schon frühzeitig entsprechend den Kanälen 1 ausgerichtet, der somit gezielt in diese hineingeleitet wird und für einen effektiven Wärmeabtransport sorgt. Das Umhüllungsteil 10 ist vorzugsweise integral mit dem Kühlkörper K2 ausgebildet.

Es ist auch vorteilhaft, die dem Treiber T zugewandten Bereiche des Kühlkörpers K2 aus Aluminium und die dem Treiber T abgewandten Bereiche, wie bspw. das Umhüllungsteil 10, aus Kunststoff herzustellen, um eine bestmögliche Wärmeleitung zu ermöglichen, Verletzungen zu vermeiden aufgrund des geringeren Schmerzempfindens bei Kunststoff im Vergleich zu Aluminium und um möglichst breite ästhetische und gestalterische Möglichkeiten der Außengestaltung des Kühlkörpers K2 zu gewährleisten.

Figur 5 und 6A bis 6C zeigen ein weiteres Ausführungsbeispiel eines Kühlkörpers K3 für eine LED-Lampe. Diese entspricht im Wesentlichen der LED-Lampe gemäß den vorgenannten Ausführungsbeispielen. Soweit nicht anders angegeben, gelten folglich die Ausführungen zu den vorhergehenden Ausführungsbeispielen analog auch für das dritte Ausführungsbeispiel. Die Bezugszeichen sind entsprechend verwendet.

Im Unterschied zu den vorgenannten Ausführungsbeispielen zeigt Figur 5 einen nicht erfindungsgemäßen Kühlkörper K3 mit Kanälen 1', die mit Bezug auf die Achse A in Umfangsrichtung lediglich durch Rippenwandteile 20 voneinander getrennt sind, die sich zumindest im Wesentlichen in radialen Richtungen erstrecken. Ferner weist das gezeigte Ausführungsbeispiel, dass die Kanäle 1' vorzugsweise einen geschlossenen Umfang im Querschnitt aufweisen, der ferner vorzugsweise durch ein zusätzliches Umhüllungsteil 10' um die Kanäle 1' bzw. die Ringstruktur R1' herum gebildet ist. Das Umhüllungsteil 10' kann dann eine vorzugsweise kreiszylindrische oder konische Innenfläche aufweisen, die unmittelbar an die radialen Endbereiche der Rippenwandteile 20 angrenzend angeordnet ist, so dass durch das Umhüllungsteil 10' eine äußere Begrenzung für zumindest einen Teil der Kanäle 1' gebildet ist (vgl. auch Fig. 6A - 6C). Auf diese Weise wird ein geschlossener Querschnitt der Kanäle 1' erreicht, um somit einen Kamineffekt sicher zu erzielen und die Wärmeabfuhr effektiv sicherzustellen. Das Umhüllungsteil 10' kann auch integral mit dem Kühlkörper K3 gebildet sein.

Mittels dieser Ausgestaltung kann auf besonders einfache Weise ein Kühlkörper K3 gebildet werden, der bspw. direkt einstückig mit dem Gehäuse der LED-Lampe bzw. dem Treibergehäuse G ausgeformt sein kann. Zudem wird durch einen derart ausgebildeten Kühlkörper K3 das äußere Erscheinungsbild insbesondere einer Retrofit-LED-Lampe nicht beeinträchtigt. Vielmehr kann dieses einfach bei der Herstellung direkt entsprechend ausgeformt werden und bedarf keiner weiteren Bauteile zur optischen Anpassung.

Figur 7 zeigt eine vierte Ausführungsform des erfindungsgemäßen Kühlkörpers K4, die im Wesentlichen derjenigen des zweiten Ausführungsbeispiels entspricht, und Figuren 8 und 9A bis 9F zeigen eine fünfte Ausführungsform des erfindungsgemäßen Kühlkörpers K5, die im Wesentlichen derjenigen des dritten Ausführungsbeispiels entspricht. Soweit nicht anders angegeben, gelten folglich die Ausführungen zu allen vorhergehenden Ausführungsbeispielen analog auch für das vierte und fünfte Ausführungsbeispiel. Die Bezugszeichen sind entsprechend verwendet.

Gemäß diesen Ausführungsbeispielen bilden die Kanäle 1, 1' - in Analogie zur vorgenannten ersten Ringstruktur R1, R1' - eine zweite Ringstruktur R2, R2', die wiederum ringförmig um die Achse A herum angeordnet ist. Es ist aber auch denkbar, dass die erste Ringstruktur R1, R1' und/oder die zweite Ringstruktur R2, R2' jeweils wenigstens eine weitere, also wenigstens zwei Ringstrukturen aufweist. Gemäß den gezeigten Ausführungsformen umgibt die zweite Ringstruktur R2, R2' mit Bezug auf die Achse A die erste Ringstruktur R1, R1'. Durch die Bildung von zwei Ringstrukturen bzw. zwei "Kaminen" ist die Ausbildung einer besonders effektiven Luftströmung zum Abtransport der bei Betrieb der LED-Lampe entstehenden Wärme ermöglicht. Denn einerseits wird die zum Wärmeabtransport dienende Fläche durch die sich umgebenden Ringstrukturen R1, R1', R2, R2' der Kanälen 1, 1' vergrößert. Zudem steht andererseits auch ein größeres Volumen an zu durchströmender Luft in dem Kühlkörper K4, K5 zur Verfügung, so dass Wärme noch effektiver und effizienter abtransportiert werden kann. Somit wird insbesondere die Wärmeleitung verbessert, während die Größe des Kühlkörpers K4, K5 nur minimal zunimmt im Vergleich zu einem Kühlkörper mit nur einer Ringstruktur R1, R1'.

Die sich umgebenden Ringstrukturen R1, R1' R2, R2' können sich erfindungsgemäß jedoch auch nur teilweise überlappen, also umgeben, oder auch derart versetzt zueinander angeordnet sein, dass diese in Längsrichtung der Achse A gesehen - und insbesondere in Strömungsrichtung der Kanäle 1, 1' - hintereinander angeordnet sind, sich also nicht mehr in einem Querschnittsbereich der LED-Lampe überlappen. Im letztgenannten Fall können die Ringstrukturen R1, R1', R2, R2' derart zueinander angeordnet sein, dass durch die in Strömungsrichtung vorgelagerte Ringstruktur der Luftstrom direkt und gezielt zu der nachgelagerten Ringstruktur geleitet wird, und somit ein effizienterer Luftstrom mit verbesserter Wärmeabfuhr zur Verfügung gestellt wird.

Sind, wie in Figur 8 gezeigt, die Kanäle aller Ringstrukturen R1', R2' mit Bezug auf die Achse A in Umfangsrichtung durch Rippenwandteile 20 gebildet, die sich zumindest im Wesentlichen in radialen Richtungen erstrecken, so ist es insbesondere, wenn sich die Ringstrukturen R1', R2' umgeben bzw. einander überlappen, sinnvoll, wenn sich die Rippenwandteile 20 durchgehend von der ersten Ringstruktur R1' bis zum - in Radialrichtung gesehen - äußeren Ende der zweiten Ringstruktur R2' erstrecken. Auf diese Weise ist ein schneller Wärmeabtransport über die gesamte Fläche des Kühlkörpers K5 und somit ein effektiver Wärmeabtransport auch von der äußeren Ringstruktur R2' unterstützt, da die Wärmeabfuhr gleichmäßig und schnell auf den gesamten Kühlkörper K5 verteilt ist.

Gemäß dem vierten Aspekt der Erfindung (vgl. auch Fig. 10) weist jeder der Kanäle 1" der ersten Ringstruktur R1" einen Querschnitt mit einem geschlossenen Umfang auf, und jeder der Kanäle 1"' der zweiten Ringstruktur R2" ist, mit Bezug auf die Achse A, in Umfangsrichtung lediglich durch Rippenwandteile 20" voneinander getrennt, die sich zumindest im Wesentlichen in radialen Richtungen erstrecken. Somit kann einerseits das Gewicht des Kühlkörpers K6 reduziert werden, während gleichzeitig aufgrund des Kamineffekts bzgl. der ersten Ringstruktur R1" und mittels der Kühlrippen 20" der zweiten Ringstruktur R2" eine besonders effektive Wärmeabfuhr gewährleistet werden kann.

Die Kanäle in der ersten und der zweiten Ringstruktur können dabei unterschiedliche Längen aufweisen. Sogar die Kanäle innerhalb einer Ringstruktur können unterschiedliche Längen aufweisen.

Auf Grund der Tatsache, dass nun also die Kanäle unterschiedliche Längen aufweisen können und auch unterschiedliche Durchmesser D aufweisen können, ergibt sich für die Gesamtheit der Kanäle eine variierende Länge und ein variierender Durchmesser. Somit weist die die Gesamtheit der Kanäle eine bestimmte Breite auf, die den kürzesten Durchmesser der Gesamtheit der Kanäle darstellt. Auf Grund der variierenden Länge weist die Gesamtheit ebenfalls eine bestimmte Diagonale und/oder Transversale auf, die die kürzeste Diagonale und/oder Transversale der Gesamtheit der Kanäle darstellt.

Folgegemäß weist so natürlich auch jeder einzelne Kanal eine bestimmte Breite auf, die den kürzesten Durchmesser des Kanals darstellt. Auf Grund der variierenden Länge weist der Kanal ebenfalls eine bestimmte Diagonale und/oder Transversale auf, die die kürzeste Diagonale und/oder Transversale des Kanals darstellt.

Zudem kann, wie in Figur 10 gezeigt, bei zueinander versetzten Ringstrukturen R1", R2" mittels der Rippenwandteile bzw. Rippenstruktur 20" ferner der Luftstrom gezielt in die geschlossenen Kanäle 1" geleitet werden, wodurch der Kamineffekt unterstützt, der Luftstrom erhöht und somit die Wärmeabfuhr verbessert ist. Auch kann umgekehrt der aus den geschlossenen Kanälen austretende Luftstrom gezielt auf evtl. dahinterliegende Kühlrippen geleitet werden, um durch erhöhten Luftstrom somit die Wärmeabfuhr zu verbessern. Zur Erzielung eines positiven Effektes, wie bspw. eines gezielten, starken Luftstroms, ist es bei der vorgenannten Anordnung unerheblich, ob die äußere oder innere Ringstruktur bzw. Kanäle oder die in Luftströmungsrichtung vor- oder nachgelagerte Ringstruktur bzw. Kanäle geschlossen oder rippenförmig ausgebildet sind und ob gegebenenfalls eine der vorgenannten Merkmale mit einem Umhüllungsteil wenigstens teilweise umgeben ist.

Wie in den vorgenannten Ausführungsbeispielen, so kann auch in dem vierten und fünften sowie dem letztgenannten Ausführungsbeispiel ein entsprechendes Umhüllungsteil vorgesehen sein. Dieses kann entweder nur zwischen der ersten Ringstruktur R1, R1', R1" und der zweiten Ringstruktur R2, R2', R2" angeordnet sein (vgl. auch Fig. 7), also die erste Ringstruktur R1, R1' mit Bezug auf die Achse von außen umgeben, oder nur die zweite Ringstruktur R2, R2' mit Bezug auf die Achse A von außen umgeben, oder beide Ringstrukturen R1, R1', R2, R2' mit Bezug auf die Achse A jeweils von außen umgeben. Dabei können die Kanäle 1, 1', wie in den Figuren 7 und 8 gezeigt, jeweils die gleiche Form aufweisen. Die Kanäle 1, 1' der jeweiligen Ringstrukturen R1, R1', R2, R2' sind jedoch nicht an eine bestimmte Form, auch nicht untereinander, gebunden, so dass beispielsweise die erste Ringstruktur R1, R1' Kanäle mit einem kreisförmigen Querschnitt aufweist, während die Kanäle der zweiten Ringstruktur R2, R2' oder jeder weiteren Ringstruktur eine andere Form aufweisen. Auch die Kanäle innerhalb einer Ringstruktur R1, R1', R2, R2' können sich untereinander unterscheiden. Beispielsweise können auch Rippenstruktur und geschlossene Struktur sich in Umfangsrichtung der Ringstruktur R1, R1', R2, R2' abwechseln.

Zudem ist die Erfindung auch nicht auf ein und zwei Ringstrukturen beschränkt. Vielmehr können beliebig viele Ringstrukturen sich einander umgeben und/oder versetzt zueinander und/oder sich teilweise überlappend angeordnet sein. Vorteilhafterweise sind die Ringstrukturen dabei, insbesondere bei rotationssymmetrischen Kanälen, zueinander ideal versetzt angeordnet. Auf diese Weise kann eine kompakte Struktur erzielt werden, mittels der, auch bei zahlreichen Kanälen, die äußere Gestalt des Kühlkörpers nahezu beibehalten werden kann, während gleichzeitig aufgrund hoher Kontaktfläche und hoher Anzahl an Kanälen ein besonders guter Wärmeabtransport stattfindet.

Die jeweiligen Ringstrukturen R1, R1', R2, R2' und/oder deren Umhüllungsteil 10, 10' können sich - strömungstechnisch vorteilhaft - nach vorne und/oder nach hinten bzgl. der jeweils anderen Ringstrukturen R1, R1', R2, R2' und/oder Umhüllungsteile 10, 10' überragen. Wenn sich bspw. das Umhüllungsteil 10, 10', welches die zweite Ringstruktur R2, R2' umgibt, weiter nach hinten erstreckt als die erste Ringstruktur R1, R1' bzw. dessen Umhüllungsteil 10, 10', werden der "Teilluftstrom" durch die erste Ringstruktur R1, R1' und der "Teilluftstrom" durch die zweite Ringstruktur R2, R2' zusammengeführt, bevor die aus diesen beiden Teilluftströmen zusammengeführte Luft wieder aus dem Kühlkörper ausströmt. Wenn sich bspw. das Umhüllungsteil 10, 10' der ersten Ringstruktur R1, R1' nicht so weit nach vorne erstreckt wie die der zweiten Ringstruktur R2, R2', wird die in den Kühlkörper einströmende Luft erst innerhalb des Kühlkörpers in die beiden genannten Teilluftströme aufgeteilt.

Die Erfindung ist im Übrigen nicht auf die vorgenannten Ausführungsbeispiele beschränkt. Auch jegliche Kombinationen der Ringstrukturen, Kanäle, Umhüllungsteile und Rippenwandteile sowie deren Form und Anordnung zueinander sind im Rahmen der Patentansprüche von dieser Erfindung mit umfasst.

### Bezugszeichenliste

- 1, 1', 1", 1"': Kanäle
- 2: vordere Öffnung
- 3: hintere Öffnung
- 10, 10': Umhüllungsteil
- 20, 20": Rippenwandteil
- 40: Gewinde
- 42: transparente Abdeckung
- A: Achse des Kühlkörpers
- G: Treibergehäuse
- K1 - K6: Kühlkörper
- L: LED-Lampe
- LK: Längsachse der Kanäle
- LL: Längsachse der LED-Lampe
- O: Oberflächenbereich des Treibergehäuses
- R1, R1', R1": erste Ringstruktur
- R2, R2', R2": zweite Ringstruktur
- T: Treiber D Durchmesser des Kanals

## Patentansprüche

1. LED-Lampe (L), aufweisend:
ein Leuchtmittel mit wenigstens einer LED, eine Versorgungsschaltung für die wenigstens eine LED,
einen Kühlkörper (K1-K6) und ein Treibergehäuse (G) zur Aufnahme eines Treibers (T) zum Betreiben der LED,
**dadurch gekennzeichnet,**
**dass** der Kühlkörper (K1-K6) derart gestaltet ist,
**dass** durch ihn mehrere Kanäle (1, 1', 1", 1''') mit kreisförmigem Querschnitt zum Abtransport von Luft, die durch einen Betrieb des Leuchtmittels erwärmt ist, gebildet sind,
wobei die Kanäle (1, 1', 1", 1''') ringförmig um eine Achse (A) herum angeordnet sind,
wobei die Länge zumindest eines Kanals (1, 1', 1", 1''') mindestens die Hälfte der kürzesten Diagonale oder Transversale in der Quererstreckung des entsprechenden einen Kanals ist, und
wobei das Treibergehäuse (G) einen Oberflächenbereich (0) aufweist, der eine innere Begrenzung wenigstens eines Teils der Kanäle (1, 1', 1", 1''' ) bildet und der vorzugsweise flächig mit dem Kühlkörper (K1-K6) verbunden ist,
wobei die Kanäle (1, 1', 1", 1''') variierende Durchmesser (D) entlang ihrer Längsachse aufweisen.

2. LED-Lampe (L) nach Anspruch 1,
wobei bei jedem Kanal (1, 1', 1", 1''') der LED-Lampe (L) die Länge mindestens die Hälfte der kürzesten Diagonale oder Transversale in der Quererstreckung des entsprechenden Kanals ist.

3. LED-Lampe (L) nach einem der vorherigen Ansprüche, der derart gestaltet ist, dass die Kanäle (1, 1', 1", 1''') eine erste Ringstruktur (R1, R1', R1") und eine zweite Ringstruktur (R2, R2', R2") bilden, wobei die zweite Ringstruktur (R2, R2', R2") mit Bezug auf die Achse (A) die erste Ringstruktur (R1, R1', R1") umgibt.

4. LED-Lampe (L), aufweisend:
ein Leuchtmittel mit wenigstens einer LED, eine Versorgungsschaltung für die wenigstens eine LED,
einen Kühlkörper (K3-K6) und ein Treibergehäuse (G) zur Aufnahme eines Treibers (T) zum Betreiben der LED,
**dadurch gekennzeichnet,**
**dass** der Kühlkörper (K3-K6) derart gestaltet ist, dass durch ihn mehrere Kanäle (1, 1', 1", 1''') mit kreisförmigem Querschnitt zum Abtransport von Luft, die durch einen Betrieb des Leuchtmittels erwärmt ist, gebildet sind,
wobei die Kanäle (1, 1', 1", 1''') ringförmig um eine Achse (A) herum derart angeordnet sind, dass die Kanäle (1, 1', 1", 1''') eine erste Ringstruktur (R1, R1', R1") und eine zweite Ringstruktur (R2, R2', R2") bilden, wobei die zweite Ringstruktur (R2, R2', R2") mit Bezug auf die Achse (A) die erste Ringstruktur (R1, R1', R1") umgibt,
wobei das Treibergehäuse (G) einen Oberflächenbereich (0) aufweist, der eine innere Begrenzung wenigstens eines Teils der Kanäle (1, 1', 1", 1''') bildet und der vorzugsweise flächig mit dem Kühlkörper (K1-K6) verbunden ist,
wobei die Kanäle (1, 1', 1", 1''') variierende Durchmesser (D) entlang ihrer Längsachse aufweisen.

5. LED-Lampe (L) nach einem der vorhergehenden Ansprüche, bei dem jeder der Kanäle (1, 1') einen Querschnitt mit einem geschlossenen Umfang aufweist.

6. LED-Lampe (L) nach einem der Ansprüche 3 bis 5,
wobei sich die zweite Ringstruktur (R2, R2', R2") und die erste Ringstruktur (R1, R1', R1") in Längsrichtung der Achse (A) wenigstens teilweise überlappen.

7. LED-Lampe (L) nach einem der vorhergehenden Ansprüche, wobei jeder der geschlossenen Kanäle (1) einen rotationssymmetrischen, vorzugsweise zylindrischen, besonders vorzugsweise kreiszylindrischen Querschnitt aufweist.

8. LED-Lampe (L) nach einem der vorhergehenden Ansprüche, wobei die Achse (A) gleich der Rotationssymmetrie- bzw. Längsachse (LL) der LED-Lampe (L) ist.

9. LED-Lampe (L) nach einem der Ansprüche 3 bis 8,
wobei die erste und/oder zweite Ringstruktur (R1, R1', R1", R2, R2', R2") jeweils wenigstens zwei Ringstrukturen aufweist.

10. LED-Lampe (L) nach einem der vorhergehenden Ansprüche, wobei jeder der Kanäle (1, 1', 1", 1''') eine Längsachse (LK) aufweist, die parallel zu der Achse (A) orientiert ist.

11. LED-Lampe (L) nach einem der vorhergehenden Ansprüche, wobei die Kanäle (1', 1", 1''') mit Bezug auf die Achse (A) in Umfangsrichtung lediglich durch Rippenwandteile (20, 20") voneinander getrennt sind, die sich zumindest im Wesentlichen in radialen Richtungen erstrecken.

12. LED-Lampe (L) nach einem der vorhergehenden Ansprüche, wobei der Kühlkörper (K2-K6) ferner ein Umhüllungsteil (10, 10') aufweist, das derart angeordnet ist, dass es die Kanäle (1, 1', 1'', 1''') bzw. wenigstens eine Ringstruktur (R1, R1', R1", R2, R2', R2") mit Bezug auf die Achse (A) von außen umgibt,
wobei das Umhüllungsteil (10, 10') eine zylindrische oder konische Außenfläche aufweist, die vorzugsweise rotationssymmetrisch zu der Achse (A) gestaltet ist, wobei das Umhüllungsteil (10, 10') vorzugsweise die Gesamtheit der Kanäle (1, 1', 1", 1''') bzw. wenigstens eine Ringstruktur (R1, R1', R1", R2, R2', R2") in Längsrichtung der Achse (A) vollständig oder nur teilweise, besonders vorzugsweise mindestens zur Hälfte der Längserstreckung umgibt, und
wobei das Umhüllungsteil (10, 10') vorzugsweise derart gestaltet ist, dass es - in Längsrichtung der Achse (A) - die Gesamtheit der Kanäle (1, 1', 1", 1''') bzw. wenigstens eine Ringstruktur (R1, R1', R1", R2, R2', R2") in einer Richtung oder in beide Richtungen überragt.

13. LED-Lampe (L) mit den Merkmalen, die in Anspruch 11 und 12 genannt sind,
wobei das Umhüllungsteil (10, 10') eine vorzugsweise kreiszylindrische oder konische Innenfläche aufweist, die unmittelbar an die radialen Endbereiche der Rippenwandteile (20, 20") angrenzend angeordnet ist, so dass durch das Umhüllungsteil (10, 10') eine äußere Begrenzung für zumindest einen Teil der Kanäle (1, 1', 1", 1''') gebildet ist.

14. LED-Lampe (L) nach einem der vorhergehenden Ansprüche, wobei der Kühlkörper (K1-K6) einstückig ausgebildet ist.

15. LED-Lampe (L) nach einem der Ansprüche 3 bis 14, wobei die erste Ringstruktur (R1, R1', R1") bezüglich der Längsrichtung der Achse (A) zu der zweiten Ringstruktur (R2, R2', R2") versetzt angeordnet sind.

16. LED-Lampe (L) nach einem der vorhergehenden Ansprüche, die im Wesentlichen die Form einer herkömmlichen Glühbirne oder Halogenlampe aufweist, und ferner aufweist:
einen Glühlampen- oder Halogenlampensockel (40) zur mechanischen und elektrischen Verbindung mit einer entsprechenden konventionellen Fassung, und
eine transparente Abdeckung (42), die einem Glaskolben der herkömmlichen Glühbirne bzw. Halogenlampe nachgebildet ist.

17. LED-Lampe (L) nach einem der vorhergehenden Ansprüche, wobei der Kühlkörper (K1-K6) eine sich zu einem Ende hin verjüngende Form in Längsrichtung der Achse gesehen aufweist.

## Claims

1. LED lamp (L), comprising:
a lighting means having at least one LED, a supply circuit for the at least one LED, a heat sink (K1-K6) and a driver housing (G) for accommodating a driver (T) for operating the LED,
**characterized in that**
the heat sink (K1-K6) is designed in such a way that it forms a plurality of channels (1, 1', 1", 1''') having a circular cross section for removing air heated by an operation of the lighting means, wherein the channels (1, 1', 1", 1''') are arranged in a ring around an axis (A), wherein the length of at least one channel (1, 1', 1", 1''') is at least half of the shortest diagonal or transverse in the transverse dimension of the corresponding one channel, and
wherein the driver housing (G) has a surface region (0) which forms an inner boundary of at least a portion of the channels (1, 1', 1", 1''') and which is preferably connected flat to the heat sink (K1-K6),
wherein the channels (1, 1', 1", 1''') have varying diameters (D) along their longitudinal axis.

2. LED lamp (L) according to Claim 1,
wherein, for every channel (1, 1', 1", 1''') of the LED lamp (L), the length is at least half of the shortest diagonal or transverse in the transverse dimension of the corresponding channel.

3. LED lamp (L) according to any one of the preceding Claims, which is designed in such a way that the channels (1, 1', 1", 1''') form a first ring structure (R1, R1', R1") and a second ring structure (R2, R2', R2"), wherein, with respect to the axis (A), the second ring structure (R2, R2', R2") surrounds the first ring structure (R1, R1', R1").

4. LED lamp (L), comprising:
a lighting means having at least one LED, a supply circuit for the at least one LED, a heat sink (K3-K6) and a driver housing (G) for accommodating a driver (T) for operating the LED,
**characterized in that**
the heat sink (K3-K6) is designed in such a way that it forms a plurality of channels (1, 1', 1", 1''') having a circular cross section for removing air heated by an operation of the lighting means, wherein the channels (1, 1', 1", 1''') are arranged in a ring around an axis (A) in such a way that the channels (1, 1', 1", 1''') form a first ring structure (R1, R1', R1") and a second ring structure (R2, R2', R2"), wherein, with respect to the axis (A), the second ring structure (R2, R2', R2") surrounds the first ring structure (R1, R1', R1"),
wherein the driver housing (G) has a surface region (0) which forms an inner boundary of at least a portion of the channels (1, 1', 1", 1''') and which is preferably connected flat to the heat sink (K1-K6),
wherein the channels (1, 1', 1", 1''') have varying diameters (D) along their longitudinal axis.

5. LED lamp (L) according to any one of the preceding Claims, in which each of the channels (1, 1') has a cross section with a closed circumference.

6. LED lamp (L) according to any one of Claims 3 to 5, wherein the second ring structure (R2, R2', R2") and the first ring structure (R1, R1', R1") at least partially overlap in the longitudinal direction of the axis (A).

7. LED lamp (L) according to any one of the preceding Claims, wherein each of the closed channels (1) has a rotationally symmetrical, preferably cylindrical, particularly preferably circular-cylindrical cross section.

8. LED lamp (L) according to any one of the preceding Claims, wherein the axis (A) is equal to the axis of rotational symmetry or the longitudinal axis (LL) of the LED lamp (L).

9. LED lamp (L) according to any one of Claims 3 to 8, wherein the first and/or second ring structure (R1, R1', R1", R2, R2', R2") in each case have at least two ring structures.

10. LED lamp (L) according to any one of the preceding Claims, wherein each of the channels (1, 1', 1", 1''') has a longitudinal axis (LK) that is oriented parallel to the axis (A) .

11. LED lamp (L) according to any one of the preceding Claims, wherein, with respect to the axis (A), the channels (1', 1", 1''') are separated from one another in circumferential direction only by rib wall parts (20, 20") which extend at least essentially in radial directions.

12. LED lamp (L) according to any one of the preceding Claims, wherein the heat sink (K2-K6) further has an envelope part (10, 10'), which is arranged in such a way that, with respect to the axis (A), it surrounds the channels (1, 1', 1", 1''') or at least one ring structure (R1, R1', R1", R2, R2', R2") from the outside,
wherein the envelope part (10, 10') has a cylindrical or conical outer surface which is preferably rotationally symmetrical with respect to the axis (A), wherein, in the longitudinal direction of the axis (A), the envelope part (10, 10') preferably surrounds the entirety of the channels (1, 1', 1", 1''') or at least one ring structure (R1, R1', R1", R2, R2', R2") completely or only partially, particularly preferably to at least half of the longitudinal extent, and
wherein the envelope part (10, 10') is preferably designed in such a way that, in the longitudinal direction of the axis (A), it extends beyond the entirety of the channels (1, 1', 1", 1''') or at least one ring structure (R1, R1', R1", R2, R2', R2") in one direction or in both directions.

13. LED lamp (L) having the features mentioned in Claims 11 and 12,
wherein the envelope part (10, 10') has a preferably circular-cylindrical or conical inner surface, which is arranged directly adjacent to the radial end regions of the rib wall parts (20, 20") so that an outer boundary for at least a portion of the channels (1, 1', 1", 1''') is formed by the envelope part (10, 10').

14. LED lamp (L) according to any one of the preceding Claims, wherein the heat sink (K1-K6) is formed as one piece.

15. LED lamp (L) according to any one of Claims 3 to 14, wherein, with respect to the longitudinal direction of the axis (A), the first ring structure (R1, R1', R1") is arranged offset to the second ring structure (R2, R2', R2").

16. LED lamp (L) according to any one of the preceding Claims, which substantially has the shape of a conventional light bulb or halogen lamp, and further has:
an incandescent lamp base or halogen lamp base (40) for the mechanical and electrical connection to a corresponding conventional socket, and a transparent cover (42) that is modeled on the glass bulb of a conventional light bulb or halogen lamp.

17. LED lamp (L) according to any one of the preceding Claims, wherein the heat sink (K1-K6) has a shape that tapers toward one end when viewed in the longitudinal direction of the axis.

## Revendications

1. Lampe à LED (L), présentant :
une lampe avec au moins une LED, un circuit d'alimentation pour l'au moins une LED, un corps de refroidissement (K1 à K6) et un boîtier de pilote (G) pour l'admission d'un pilote (T) pour le fonctionnement de la LED,
**caractérisée en ce**
**que** le corps de refroidissement (K1 à K6) est conçu de telle manière que plusieurs canaux (1, 1',1", 1''') avec une section transversale en forme de cercle sont formés par celui-ci pour l'évacuation d'air qui est réchauffé par le fonctionnement de la lampe, où les canaux (1, 1', 1", 1''') sont disposés en forme d'anneau autour d'un axe (A), où la longueur d'au moins un canal (1, 1', 1", 1''') est au moins égale à la moitié de la diagonale ou de la transversale la plus courte dans l'extension perpendiculaire du canal en question, et
où le boîtier de pilote (G) présente une région de surface (0) qui forme une délimitation intérieure d'au moins une partie des canaux (1, 1', 1", 1''') et qui est reliée de préférence à plat avec le corps de refroidissement (K1 à K6),
où les canaux (1, 1', 1", 1''') présentent des diamètres (D) variables le long de leur axe longitudinal.

2. Lampe à LED (L) selon la revendication 1,
dans laquelle, pour chaque canal (1, 1', 1", 1''') de la lampe à LED (L), la longueur est au moins égale à la moitié de la diagonale ou de la transversale la plus courte dans l'extension perpendiculaire du canal correspondant.

3. Lampe à LED (L) selon l'une des revendications précédentes, qui est conçue de telle manière que les canaux (1, 1', 1", 1''') forment une première structure annulaire (R1, R1', R1") et une deuxième structure annulaire (R2, R2', R2"), où la deuxième structure annulaire (R2, R2', R2") entoure la première structure annulaire (R1, R1', R1''') par rapport à l'axe (A).

4. Lampe à LED (L), présentant :
une lampe avec au moins une LED, un circuit d'alimentation pour l'au moins une LED, un corps de refroidissement (K3 à K6) et un boîtier de pilote (G) pour l'admission d'un pilote (T) pour le fonctionnement de la LED,
**caractérisée en ce**
**que** le corps de refroidissement (K3 à K6) est conçu de telle manière que plusieurs canaux (1, 1', 1", 1''') avec une section transversale en forme de cercle sont formés par celui-ci pour l'évacuation d'air qui est réchauffé par un fonctionnement de la lampe, où les canaux (1, 1', 1", 1''') sont disposés sous forme d'anneaux autour d'un axe (A) de telle sorte que les canaux (1, 1', 1", 1''') forment une première structure annulaire (R1, R1', R1") et une deuxième structure annulaire (R2, R2', R2"), où la deuxième structure annulaire (R2, R2', R2") entoure la première structure annulaire (R1, R1', R1") par rapport à l'axe (A),
où le boîtier de pilote (G) présente une région de surface (0) qui forme une délimitation intérieure d'au moins une partie des canaux (1, 1', 1", 1''') et qui est reliée de préférence à plat avec le corps de refroidissement (K1 à K6),
où les canaux (1, 1', 1", 1''') présentent des diamètres (D) variables le long de leur axe longitudinal.

5. Lampe à LED (L) selon l'une des revendications précédentes, chez laquelle chacun des canaux (1, 1') présente une section transversale avec un périmètre fermé.

6. Lampe à LED (L) selon l'une des revendications 3 à 5, dans laquelle la deuxième structure annulaire (R2, R2', R2") et la première structure annulaire (R1, R1', R1''') se superposent au moins partiellement dans le sens longitudinal de l'axe (A).

7. Lampe à LED (L) selon l'une des revendications précédentes, dans laquelle chacun des canaux (1) fermés présente une section transversale en symétrie de rotation, de préférence cylindrique, en particulier, cylindrique circulaire.

8. Lampe à LED (L) selon l'une des revendications précédentes, dans laquelle l'axe (A) est identique à l'axe en symétrie de rotation, c'est à dire l'axe longitudinal (LL) de la lampe à LED-Lampe (L).

9. Lampe à LED (L) selon l'une des revendications 3 à 8, dans laquelle les première et/ou deuxième structures annulaires (R1, R1', R1", R2, R2', R2") présentent respectivement au moins deux structures annulaires.

10. Lampe à LED (L) selon l'une des revendications précédentes, dans laquelle chacun des canaux (1, 1', 1", 1''') présente un axe longitudinal (LK) qui est orienté parallèlement à l'axe (A) .

11. Lampe à LED (L) selon l'une des revendications précédentes, dans laquelle les canaux (1', 1", 1''') sont séparés les uns des autres dans la direction circonférentielle simplement par des parties de parois nervurées (20, 20") par rapport à l'axe (A), qui s'étendent dans l'ensemble au moins dans des directions radiales.

12. Lampe à LED (L) selon l'une des revendications précédentes, dans laquelle le corps de refroidissement (K2 à K6) présente en outre une partie d'enveloppe (10, 10') qui est disposée de telle manière qu'elle entoure par l'extérieur les canaux (1, 1', 1", 1'''), respectivement une structure annulaire (R1, R1', R1", R2, R2', R2"), par rapport à l'axe (A),
où la partie d'enveloppe (10, 10') présente une surface extérieure cylindrique ou conique qui est de préférence conçue en symétrie de rotation par rapport à l'axe (A), où la partie d'enveloppe (10, 10') entoure de préférence la totalité des canaux (1, 1', 1", 1'''), respectivement au moins une structure annulaire (R1, R1', R1", R2, R2', R2") dans le sens longitudinal de l'axe (A) totalement ou uniquement partiellement, de manière particulièrement préférée au moins jusqu'à la moitié de l'extension longitudinale, et
où la partie d'enveloppe (10, 10') est conçue de préférence de manière à ce qu'elle dépasse l'axe (A) dans le sens longitudinal, -la totalité des canaux (1, 1', 1", 1'''), respectivement au moins une structure annulaire (R1, R1', R1", R2, R2', R2") dans une direction ou dans les deux directions.

13. Lampe à LED (L) dotée des caractéristiques qui sont citées dans les revendications 11 et 12,
où la partie d'enveloppe (10, 10') présente de préférence une surface intérieure cylindrique circulaire ou conique qui est disposée immédiatement à la limite des zones d'extrémités radiales des parties de parois nervurées (20, 20") de sorte que par la partie d'enveloppe (10, 10') une délimitation extérieure est formée pour au moins une partie des canaux (1, 1', 1", 1''').

14. Lampe à LED (L) selon l'une des revendications précédentes, dans laquelle le corps de refroidissement (K1 à K6) est conçu d'un seul tenant.

15. Lampe à LED (L) selon l'une des revendications 3 à 14, dans laquelle la première structure annulaire (R1, R1', R1") est agencée décalée par rapport à la deuxième structure annulaire (R2, R2', R2") par rapport au sens longitudinal de l'axe (A).

16. Lampe à LED (L) selon l'une des revendications précédentes, qui présente dans l'ensemble la forme d'une lampe à incandescence usuelle ou d'une lampe à halogène, et présente en outre :
un socle de lampe à incandescence usuelle ou de lampe à halogène (40) pour la connexion mécanique et électrique avec une conception conventionnelle correspondante, et un couvercle (42) transparent qui reproduit une ampoule de verre de l'ampoule incandescente usuelle, respectivement d'une lampe à halogène.

17. Lampe à LED (L) selon l'une des revendications précédentes, dans laquelle le corps de refroidissement (K1 à K6) présente une forme s'amenuisant jusqu'à l'extrémité, vu dans la direction longitudinale de l'axe.
